# FASCICULE DE BREVET EUROPEEN

(11) **EP 0 480 873 B1**
(45) Date de publication et mention de la délivrance du brevet: **07.12.1994**
(21) Numéro de dépôt: 91810759.0
(22) Date de dépôt: 27.09.1991
(51) Int. Cl.: H01F 7/16

(54) **Procédé de fabrication d'un ensemble d'électroaimants pour électrovalves**
Verfahren zur Herstellung einer Elektromagnetanordnung für Elektroventilen
Method of making an assembly of electromagnets for electrovalves

(30) Priorité: 11.10.1990 CH 3278/90
(43) Date de publication de la demande: 15.04.1992
(73) Titulaire: HONEYWELL LUCIFER SA, CH-1227 Carouge (Genève) (CH)
(72) Inventeur: Prina, Raphael, CH-1258 Perly (CH); Guillot, Alain, F-74100 Annemasse (FR)
(74) Mandataire: Meylan, Robert Maurice

(56) Documents cités:
- FR-A- 2 377 080
- GB-A- 2 125 224
- US-A- 4 778 293
- US-A- 4 882 558

## Description

La présente invention concerne un procédé de fabrication d'un ensemble d'électroaimants pour électrovalves à commande directe, constitué d'un corps en matière isolante dans lequel sont noyés deux électroaimants disposés côte à côte dans la même position et comprenant chacun une culasse munie d'une pièce polaire en forme de noyau et un enroulement monté sur un corps de bobine entourant la pièce polaire, et d'une pièce munie de contacts électriques assurant la liaison électrique des bobines avec des moyens de branchement extérieur, l'ensemble étant destiné à recevoir deux noyaux mobiles constituant les clapets des électrovalves.

Du brevet FR 2 377 080, on connaît une électrovalve constituée de deux électroaimants disposés côte à côte dans la même position. Chaque électroaimant comporte une carcasse en matière isolante supportant les bornes de connexion du fil de bobinage et un ensemble magnétique constitué de deux tubes placés dans la carcasse et par dessus lesquels est emmanché un circuit magnétique avant surmoulage de l'ensemble.

Les ensembles d'électroaimants pour électrovalves sont généralement munis d'une partie profilée servant à la connexion de l'électrovalve dans une installation. Ces parties profilées sont formées lors du surmoulage et comportent trois broches de connexion destinées à être enfichées dans une prise ad hoc. Or, il existe différents types de prise qui varient tant par leur forme et leur profil que par la disposition des trous destinés à recevoir les broches. Afin de pouvoir satisfaire la demande, le fabricant doit disposer d'ensembles d'électroaimants présentant des moyens de connexion de différents types. La constitution d'un stock signifie la multiplication du nombre d'ensembles d'électroaimants comportant les mêmes caractéristiques mécaniques et électriques, mais des moyens de connexion différents.

La présente invention a pour but de rationaliser la fabrication d'ensembles d'électroaimants pour électrovalves de manière à satisfaire tous les besoins, tout en réduisant le stock nécessaire.

Le procédé selon l'invention est caractérisé en ce qu'on confectionne les deux électroaimants munis de leurs bobines, qu'on confectionne séparément un bloc de connexion en matière synthétique présentant, d'un côté, des pièces de connexion munies de languettes et, de l'autre côté, des broches ou autres moyens de branchement extérieur, qu'on enfiche lesdites languettes dans les bobines des électroaimants, qu'on dispose les deux électroaimants et le bloc de connexion dans un moule, et qu'on surmoule les électroaimants et une partie du bloc de connexion de manière à relier le bloc de connexion aux électroaimants.

Ce procédé permet de rationaliser la fabrication d'ensembles d'électroaimants présentant des broches de configurations différentes, le sous-ensemble, comportant les deux électroaimants et le corps qui les contient, étant toujours le même et pouvant être associés avec le bloc de connexion correspondant au besoin de l'utilisateur.

Le dessin annexé représente, un exemple de mise en oeuvre du procédé selon l'invention.

La figure 1 est une vue en coupe, selon I-I de la figure 2, d'un ensemble d'électroaimants obtenu par le procédé selon l'invention.

La figure 2 est une vue de dessus de l'ensemble de la figure 1, dans lequel l'une des bobines est représentée en coupe selon II-II et le corps en matière synthétique est simplement représenté par son contour en traits mixtes.

La figure 3 est une vue de détail, éclatée, de la partie inférieure de la culasse de l'un des électroaimants des figures 1 et 2.

La figure 4 représente le bloc de connexion porte-broches vu depuis les bobines.

La figure 5 illustre schématiquement le procédé de surmoulage des électroaimants et du bloc de connexion.

La figure 6 est une vue en coupe d'un bloc de connexion pr différente.

La figure 7 est une vue de dos du bloc de connexion de la figure 6.

La figure 1 représente partiellement une électrovalve constituée d'un ensemble d'électroaimants 1 comportant chacun un noyau mobile 2 muni d'au moins un clapet 3 et maintenu, en l'absence d'excitation des électroaimants, contre un siège de clapet 4 d'un corps de valve 5 par un ressort 6. Dans le cas particulier, les deux valves parallèles sont à trois voies.

L'unité 1 comprend deux électroaimants montés côte à côte, dans la même position, constitués chacun d'une culasse 7 en forme de U dont la branche supérieure 7a est munie d'un trou dans lequel est fixée une pièce polaire 8 en forme de noyau cylindrique traversé par un conduit axial 9. La branche inférieure 7b de la culasse présente une encoche 10 en forme de U (figure 3) dans laquelle est chassée une pièce 11 présentant une extrémité concave 12 et deux ailes 13 et 14 d'épaisseur inférieure à celle de la pièce 11. Les ailes 13 et 14 s'étendent donc sur la branche inférieure 7b de la culasse.

Chacun des électroaimants est en outre constitué d'un corps de bobine 15 en matière isolante sur lequel est bobinée un enroulement 16. Le corps de bobine 15 présente trois flasques 17, 18 et 19. Le flasque 17 présente au moins une partie plus épaisse qui s'appuie contre la culasse 7. Le flasque 18 s'appuie sur la partie supérieure de la pièce 11. Le flasque 19 s'appuie sur la face extérieure de la branche 7b et présente une jupe cylindrique 20 destinée à venir s'emboîter dans la chambre 21 du corps de valve 5, l'étanchéité étant assurée par une garniture 22.

L'unité 1 comprend en outre un interrupteur thermique 23 (figure 2) monté entre les enroulements des deux électroaimants, dans la zone la plus chaude. L'une des bornes de l'interrupteur thermique 23 est reliée à l'une des bornes de chacune des bobines.

L'ensemble comporte en outre un bloc de connexion 24 muni de trois broches 25, 26 et 27 traversant le bloc 24 et de quatre pièces de connexion 28, 29, 30 et 31, les extrémités intérieures des broches étant solidaires des trois pièces de connexion 28, 29 et 30 (figure 4). Dans le cas particulier représenté à la figure 4, les broches 25, 26, 27 sont venues d'une pièce avec les pièces de connexion respectives. Les extrémités des pièces de connexion 29 à 31 sont coudées perpendiculairement de manière à former quatre languettes de contact 29a, 30a, 31a et 31b. Ces languettes sont emboîtées dans les flasques 17 des corps de bobine dans lesquels ils sont en contact avec les bornes de la bobine. Les bornes 32 et 33 de l'interrupteur thermique sont connectées par soudure ou autre procédé, aux pièces de connexion 28 et 31. Le bloc de connexion 24 présente une gorge 34 et une ailette de positionnement 35.

L'ensemble est noyé par surmoulage dans un corps en matière isolante 36.

La fabrication de l'ensemble représenté aux figures 1 à 4 s'effectue comme suit :

Chacun des électroaimants et le bloc de connexion 24 sont confectionnés séparément.

En ce qui concerne le bloc de connexion 24, les pièces de connexion 28, 29, 30 et 31 sont découpées en une seule pièce en laissant subsister des ponts 37, 38 et 39 représentés en traits discontinus à la figure 4. Les broches 25, 26 et 27, ainsi que les languettes 29a, 30a, 31a et 31b sont formées par pliage de cette pièce. Les broches sont ensuite assemblées avec une pièce 40 en matière isolante, par surmoulage ou d'une autre manière connue, les broches pouvant notamment être simplement enfilées librement dans des trous prévus à cet effet dans la pièce 40. Les ponts 37, 38 et 39 sont ensuite découpés de manière à séparer les unes des autres les quatre pièces de connexion 28, 29, 30 et 31. Les bornes 32 et 33 de l'interrupteur thermique 23 sont ensuite connectées respectivement aux pièces de connexion 28 et 31. Les languettes 29a, 30a, 31a et 31b sont ensuite enfichées, par paires, dans chacune des bobines des électroaimants, l'interrupteur thermique 23 venant se placer entre les bobines.

L'ensemble est ensuite placé dans la cavité d'un moule représenté schématiquement par ses deux coquilles 41 et 42 à la figure 5. La matière synthétique 36 injectée dans le moule vient non seulement enrober les électroaimants, mais remplir également la gorge 34 du bloc de connexion 24 qui vient ainsi former une seule pièce avec les électroaimants.

On remarque que la seule dimension imposée au bloc de connexion 24 est la dimension de la collerette circulaire 43 qui vient fermer la cavité 44 dans laquelle est logé le connecteur 24. La forme et la dimension de l'extrémité intérieure du bloc de connexion 24 peuvent par contre varier. Le reste du bloc de connexion 24 ne remplit pas complètement la cavité 44, mais laisse au contraire subsister un dégagement. Ce dégagement est suffisamment grand pour permettre à la cavité de recevoir des blocs de connexion de formes et de dimensions différentes.

Un bloc de connexion différent est représenté, à titre d'exemple, aux figures 6 et 7. Ce bloc de connexion 124 présente un filetage 140 permettant la fixation d'un connecteur par vissage. Il est également muni de trois broches 125, 126 et 127 et de quatre pièces de connexion 128, 129, 130 et 131 présentant des languettes 129a, 130a, 131a et 131b analogues aux languettes de la première forme d'exécution. Les pièces de connexion sont obtenues à partir d'une seule pièce découpée et pliées pour la formation des languettes et dans laquelle les pièces de connexion sont reliées provisoirement par des ponts 138 et 139. Après la fixation de cette pièce unique sur les broches 125 à 127, par sertissage ou d'une autre manière connue, les ponts 138 et 139 sont découpés pour séparer les quatres pièces de connexion les unes des autres. La pièce de connexion 131, qui n'est pas solidaire d'une broche, est maintenue provisoirement par deux tétons 141 et 142. Après connexion de l'interrupteur thermique 23, le bloc de connexion 124 est relié aux électroaimants par surmoulage comme décrit plus haut.

Les palettes 35 et 135 sont facultatives.

## Revendications

1. Procédé de fabrication d'un ensemble d'électroaimants pour électrovalves à commande directe, constitué d'un corps en matière isolante (36) dans lequel sont noyés deux électroaimants disposés côte à côte dans la même position et comprenant chacun une culasse (7) munie d'une pièce polaire en forme de noyau (8) et un enroulement (16) monté sur un corps de bobine (15) entourant la pièce polaire, et d'une pièce (24) munie de contacts électriques (29a, 30a, 31a, 31b; 129a, 131b) assurant la liaison électrique des bobines avec des moyens de branchement extérieur (25, 26, 27; 125, 126, 127), l'ensemble étant destiné à recevoir deux noyaux mobiles (2) constituant les clapets des électrovalves, caractérisé en ce qu'on confectionne les deux électroaimants (1) munis de leurs bobines (16), qu'on forme ladite pièce (24) en confectionnant séparément un bloc de connexion en matière synthétique présentant, d'un côté, des pièces de connexion (28, 29, 30, 31; 128, 19, 130, 131) munies de languettes (29a, 30a, 31a, 31b; 129a, 130a, 131a, 131b) et, de l'autre côté, des broches (25, 26, 27; 125, 126, 127), ou autres moyens de branchement extérieur, qu'on enfiche lesdites languettes dans les bobines des électroaimants, qu'on dispose les deux électroaimants (1) et le bloc de connexion (24) dans un moule (41, 42), et qu'on surmoule les électroaimants et une partie (34, 35) du bloc de connexion de manière à relier le bloc de connexion aux électroaimants.

2. Procédé selon la revendication 1, caractérisé en ce que les languettes (129a, 130a, 131a et 131b) et les pièces de connexion (128, 129, 130 et 131) sont obtenues à partir d'une pièce unique, les pièces de connexion étant séparées les unes des autres par découpage après la fixation de la pièce unique sur le bloc de connexion.

3. Procédé selon la revendication 1, caractérisé en ce que les broches (25, 26 et 27), les languettes (29a, 30a, 31a, 31b) et les pièces de connexion (28, 29, 30, 31) sont obtenues à partir d'une pièce unique, les pièces de connexion étant séparées les unes des autres par découpage après surmoulage de la pièce unique.

4. Procédé selon l'une des revendications 1, 2 ou 3, caractérisé en ce qu'avant d'enficher les languettes (29a, 30a, 31a, 31b; 129a, 130a, 131a, 131b), on connecte un interrupteur thermique (23) entre deux (28, 31; 128, 131) desdites pièces de connexion, au nombre de quatre, et qu'on enfiche les languettes par paire dans les bobines en disposant l'interrupteur thermique entre les enroulements des électroaimants.

5. Moule pour la mise en oeuvre du procédé selon la revendication 1, caractérisé en ce que la cavité (44) prévue pour la mise en place du bloc de connexion (24) présente un dégagement permettant le surmoulage de blocs de connexion de différentes formes.

## Patentansprüche

1. Verfahren zur Herstellung einer Elektromagnetanordnung für direktgesteuerte Elektroventile, bestehend aus einem Körper aus isolierendem Material (36), in welchem zwei Elektromagnete nebeneinander in der selben Position angeordnet eingebettet sind und beide ein Joch (7) mit einem kernförmigen Polarstück (8) und eine Wicklung (16), die auf einen das Polarstück umgebenden Spulenkörper (15) montiert ist, aufweisen und aus einem Teil (24) mit elektrischen Kontakten (29a, 30a, 31a, 31b; 129a, 130a, 131a, 131b), die die elektrische Verbindung der Spulen mit äusseren Anschlussmitteln (25, 26, 27; 125, 126, 127) gewährleisten, wobei die Anordnung dazu bestimmt ist, zwei bewegliche Kerne (2), die die Klappen der Elektroventile bilden, aufzunehmen, dadurch gekennzeichnet, dass man die zwei Elektromagnete (1) mit ihren Spulen (16) herstellt, man das genannte Teil (24) herstellt indem man separat einen Schaltblock aus Kunststoff herstellt, der auf der einen Seite Anschlussteile (28, 29, 30, 31; 128, 129, 130, 131) mit Zünglein (29a, 30a, 31a, 31b; 129a, 130a, 131a, 131b) und auf der anderen Seite Spindeln (25, 26, 27; 125, 126, 127) oder andere äussere Anschlussmittel aufweist, man die genannten Zünglein in die Spulen der Elektromagnete einsteckt, man die zwei Elektromagnete (1) und den Schaltblock (24) in eine Form (41, 42) einlegt, und man die Elektromagnete und einen Teil (34, 35) des Schaltblockes in solcher Weise abformt, dass der Schaltblock mit den Elektromagneten verbunden ist.

2. Verfahren gemäss Anspruch 1, dadurch gekennzeichnet, dass die Zünglein (129a, 130a, 131a und 131b) und die Anschlussteile (128, 129, 130, 131) aus einem einzigen Stück erhalten werden, wobei die Anschlussteile, die einen von den anderen durch Zerschneiden getrennt werden, nach dem Anbringen des einzelnen Stückes auf dem Schaltblock.

3. Verfahren gemäss Anspruch 1, dadurch gekennzeichnet, dass die Spindeln (25, 26, 27) die, Zünglein (29a, 30a, 31a, 31b) und die Anschlussteile (28, 29, 30, 31) aus einem einzigen Stück erhalten werden, wobei die Anschlussteile, die einen von den anderen durch Zerschneiden getrennt werden, nach Abformen des einzelnen Stückes.

4. Verfahren gemäss einem der Ansprüche (1, 2 oder 3), dadurch gekennzeichnet, dass vor dem Einstecken der Zünglein (29a, 30a, 31a, 31b, 129a, 130a, 131a, 131b) man eine thermische Schaltung (23) zwischen zwei (28, 31, 128, 131) der genannten Anschlussteile anschliesst, welche in Anzahl von vier anwesend sind, und man die Zünglein paarweise in die Spulen einsteckt, in dem die thermische Schaltung zwischen den Wicklungen der Elektromagnete angeordnet ist.

5. Form für die Ausführung des Verfahrens gemäss Anspruch 1, dadurch gekennzeichnet, dass die Aushöhlung (44), die für das Einsetzen des Schaltblockes (24) vorgesehen ist, eine Ableitung aufweist, die es erlaubt, Schaltblöcke mit verschiedenen Formen abzuformen.

## Claims

1. A process for manufacturing an electromagnet assembly for directly controlled solenoid valves, consisting of a body made of insulating material (36) in which two electromagnets arranged next to one another in the same position are embedded, said electromagnets each comprising a yoke (7) provided with a pole piece in the form of a core (8) and a winding (16) mounted on a coil former (15) surrounding the pole piece, and of a piece (24) provided with electrical contacts (29a, 30a, 31a, 31b; 129a, 130a, 131a, 131b) ensuring the electrical connection of the coils with the external connection means (25, 26, 27; 125, 126, 127), the assembly being intended for receiving two mobile cores (2) which constitute the shutters of the solenoid valves, characterized in that the two electromagnets (1) are constructed provided with their coils (16), that said piece (24) is obtained by separately constructing a terminal block made of synthetic material, said terminal block having, on one side, connection pieces (28, 29, 30, 31; 128, 129, 130, 131) equipped with blades (29a, 30a, 31a, 31b; 129a, 130a, 131a, 131b) and, on the other side, pins (25, 26, 27; 125, 126, 127) or other external connection means, that the said blades are plugged into the coils of the electromagnets, that the two electromagnets (1) and the terminal block (24) are arranged in a mold (41, 42) and that the electromagnets and a part (34, 35) of the terminal block are encapsulated so as to connect the terminal block to the electromagnets.

2. The process as claimed in claim 1, characterized in that the blades (129a, 130a, 131a and 131b) and the connection pieces (128, 129, 130 and 131) are obtained from a single piece, the connection pieces being separated one from another by cutting after attaching the single piece to the terminal block.

3. The process as claimed in claim 1, characterized in that the pins (25, 26 and 27), the blades (29a, 30a, 31a, 31b) and the connection pieces (28, 29, 30, 31) are obtained from a single piece, the connection pieces being separated one from another by cutting after encapsulation of the single piece.

4. The process as claimed in one of claims 1, 2 or 3, characterized in that before plugging in the blades (29a, 30a, 31a, 31b; 129a, 130a, 131a, 131b), a thermal switch (23) is connected between two (28, 31; 128, 131) of the said connection pieces, numbering four, and the blades are plugged in in pairs into the coils while arranging the thermal switch between the windings of the electromagnets.

5. A mold for implementing the process as claimed in claim 1, characterized in that the cavity (44) provided for receiving the terminal block (24) has a clearance permitting the encapsulation of terminal blocks with different shapes.
